# EUROPÄISCHE PATENTSCHRIFT

(11) **EP 0 609 492 B1**
(45) Veröffentlichungstag und Bekanntmachung des Hinweises auf die Patenterteilung: **26.08.1998**
(21) Anmeldenummer: 93114885.2
(22) Anmeldetag: 16.09.1993
(51) Int. Cl.: C21D 9/22, F27D 5/00, C21D 9/00

(54) **Halterung zur partiellen Wärmebehandlung von Werkzeugen**
Holder plate for the partial heat treatment of articles
Support pour le traitement thermique partiel d'articles

(30) Priorität: 30.01.1993 DE 9301293 U
(43) Veröffentlichungstag der Anmeldung: 10.08.1994
(73) Patentinhaber: Ipsen International GmbH, 47533 Kleve (DE)
(72) Erfinder: Peter, Wolfgang, D-46446 Emmerich (DE)
(74) Vertreter: Stenger, Watzke & Ring Patentanwälte

(56) Entgegenhaltungen:
- EP-A- 0 422 353
- GB-A- 1 471 430
- GB-A- 2 095 383
- US-A- 3 558 113

## Beschreibung

Die Erfindung betrifft eine Halterung zur partiellen Wärmebehandlung von einen Einspannbereich und einen Arbeitsbereich aufweisenden Werkzeugen, insbesondere Bohrern, in Öfen, insbesondere Vakuumkammeröfen mit Druckgasabschreckung, wobei die Werkzeuge auf einer Bodenplatte aufstehend von einer gelochten Grundplatte geführt sind und die Grundplatte zur Ofenkammer hin mit einem Strahlungsschirm versehen ist.

Aus der DE-OS 39 34 103 (EP-A-422353) ist eine Aufnahme für einer Wärmebehandlung zu unterziehende Werkzeuge bekannt, die auf der der Ofenkammer zugewandten Seite mit einem Strahlungsschirm versehen ist. Bei dieser bekannten Halterung ist die zur Aufnahme der Werkzeuge mit Bohrungen versehene Grundplatte zur Ofenkammer hin mit einer Isolierplatte ausgestattet, die die Wärmeübertragung auf die Grundplatte vermindern soll. Als zusätzliche Schicht ist auf die Isolierplatte ein Strahlungschirm aufgebracht, der einen niedrigen Wärmeemissionswert aufweist, d. h. die Wärmestrahlung reflektiert. Diese Aufnahme bietet zwar die Möglichkeit, die Grundplatte gegenüber der Wärmestrahlung in der Ofenkammer zu isolieren, jedoch weisen die Werkzeuge eine große Ubergangszone zwischen gehärtetem Arbeitsbereich und nicht gehärtetem Einspannbereich auf, da eine ausreichend isolierende Isolierplatte sehr dick ausgelegt werden muß. Ferner zeigen die zu härtenden Arbeitsbereiche der Werkzeuge einen unterschiedlichen Härteverlauf, da aufgrund des einen hohen Wärmereflexionswert aufweisenden Strahlungsschirmes die Wärmestrahlung von der Oberfläche des Strahlungsschirmes auf die Werkzeuge reflektiert wird und die Werkzeuge dadurch ungleichmäßig erwärmt werden.

Der Erfindung liegt die **Aufgabe** zugrunde, eine Halterung zur partiellen Wärmebehandlung von Werkzeugen in Öfen zu schaffen, die eine möglichst kleine Übergangszone am Werkstück ermöglicht und unter Beibehaltung einer guten Wärmedämmung die Werkstücke ausreichend in der Grundplatte führt.

Diese Aufgabe wird mit den Merkmalen des Anspruchs 1 gelöst. Die abhängigen Ansprüche 2 bis 18 betreffen bevorzugte. Ausführungsformen der in Anspruch 1 definierten Halterung.

Mit einer derartigen Halterung zur partiellen Wärmebehandlung von Werkzeugen lassen sich sehr kurze Ubergangszonen vom gehärtetem zum nicht gehärtetem Bereich des Werkstückes erzielen. Aufgrund des hohen Wärmeemissionsfaktors der Oberfläche des Strahlungsschirms wird der größte Teil der Wärmestrahlung zuerst absorbiert und anschließend wieder zur Heizkammer hin emittiert, wodurch eine homogene Temperaturverteilung in der Heizkammer ermöglicht wird. Der hohe Emissionsfaktor bzw. niedrige Reflexionsfaktor für Wärmestrahlung verhindert darüber hinaus die bei reiner Reflexion auftretende ungleichmäßige Erwärmung der Werkstücke. Durch die direkte Anordnung des Strahlungsschirmes auf der Grundplatte, d. h. ohne Zwischenschaltung einer Isolierplatte, kann die Ubergangszone am Werkstück sehr klein gehalten werden.

Bei einer bevorzugten Ausführungsform der Halterung ist der Strahlungsschirm mehrlagig so aufgebaut, daß eine oberste, der Ofenkammer zugewandte Schicht einen möglichst hohen Emissionsfaktor für Wärmestrahlung, und die unteren Schichten einen möglichst niedrigen Emissionsfaktor für Wärmestrahlung aufweisen. Bei diesem mehrlagigen Aufbau des Strahlungsschirmes reflektieren die einen niedrigen Wärmeemissionsfaktor aufweisenden unteren Schichten die auftreffende Wärmestrahlung, so daß durch die unterschiedlichen Emissions- bzw. Reflexionsfaktoren der einzelnen Schichten des Strahlungsschirmes die Grundplatte bestmöglich zur Ofenkammer hin isoliert ist.

Um eine ausreichende Emission der Wärmestrahlung zu gewährleisten, weist die der Ofenkammer zugewandte Oberfläche des Strahlungsschirmes einen Wärmeemissionsfaktor von 0,8 bis 1,0, vorzugsweise 0,9 auf. Als geeignete Materialien für die der Ofenkammer zugewandte Oberfläche des Strahlungsschirmes haben sich beispielsweise polierte Metalloberflächen, Graphit oder carbonfaserverstärkter Graphit (CFC) bewährt. Die Schichtdicke der Oberfläche des Strahlungsschirmes beträgt vorzugsweise zwischen 0,5 und 2,5 mm. Durch diese geringe Schichtdicke der Oberfläche des Strahlungsschirmes wird die aufzunehmende Energiemenge begrenzt. Die minimale Dicke wird durch die mechanischen Eigenschaften der Materialien begrenzt, da diese gegen die mechanischen Kräfte bei der Gasströmung in der Kühlphase beständig sein müssen. Neben der Verwendung von polierten Metalloberflächen haben sich insbesondere Graphit und CFC aufgrund ihrer langen Lebensdauer bewährt. Darüber hinaus zeichnen sich Graphit und CFC durch einen geringen Abrieb aus, wodurch Verschmutzungen des Ofeninnenraums mit abgelösten Partikeln vermieden werden.

Die Wärmeemissionsfaktoren der unteren Schichten des mehrlagigen Strahlungsschirmes liegen vorzugsweise zwischen 0,03 und 0,3. Zur Erzielung einer möglichst kurzen Ubergangszone am Werkstück werden für die unteren Schichten des Strahlungsschirmes dünne Metallbleche oder Metallfolien mit einer Schichtdicke von 0,03 bis 0,5 mm verwendet. Da die unteren Schichten aus sehr dünnen Blechen oder Folien bestehen, ist es um so wichtiger, daß die oberste Schicht eine hohe Beständigkeit gegenüber der Gasströmung aufweist, da diese Schicht gleichzeitig als Schutzschicht für die dünnen unteren Schichten dient.

Um die Wärmeleitung zwischen den einzelnen Schichten des Strahlungsschirmes bzw. dem Strahlungsschirm und der Grundplatte zu verringern, können Isolierspalte oder Isolierschichten zwischen den einzelnen Schichten angeordnet sein. Während die Isolierschichten beispielsweise aus Keramik bestehen, sind die Isolierspalte einfache Abstände zwischen den Schichten, die beispielsweise durch ein welliges Aufbringen der einzelnen Schichten aufeinander entstehen.

Das Material der einzelnen Schichten des Strahlungsschirmes ist so zu wählen, daß dieses Material einen Sättigungsdampfdruck aufweist, der niedriger ist als der Arbeitsdruck des Ofens, da Dampfablagerungen auf den Oberflächen der Schichten deren Emissions- bzw. Reflexionseigenschaften stark beeinträchtigen können.

Um bei einem mehrlagigen Strahlungsschirm eine bestmögliche Abschirmung der Grundplatte gegenüber der Wärmestrahlung zu erzielen, können die einzelnen Schichten aus verschiedenen Materialien bestehen. Durch die Verwendung eines jeweils anderen Materials für jede Schicht ist es möglich, die Emissions- bzw. Reflexionseigenschaften verschiedener Materialien an einer jeweils gewünschten Stelle gezielt einzusetzen. Als Materialien haben sich Nickel und Nickellegierungen, wie beispielsweise Chrom-Nickel- und Kupfer-Nickellegierungen (Monel) als geeignet erwiesen, da sie einen niedrigen Sättigungsdampfdruck und einen niedrigen Wärmeemissionsfaktor aufweisen.

Bei einer bevorzugten Ausführungsform einer erfindungsgemäßen Halterung besteht der Strahlungsschirm aus einer oberen Schicht und drei unteren Schichten. Die Ausgestaltung mit einer dreilagigen Unterschicht hat sich als ausreichend erwiesen, wenn die Materialien mit ihren Emissions- bzw. Reflexionsfaktoren gut aufeinander abgestimmt sind. Eine solche Materialkombination ergibt sich beispielsweise bei der Verwendung von Schichten aus Nickel, Kupfer und Aluminium. Bei dieser Kombination wird die Grundplatte durch die dreilagige Unterschicht weitestgehend von der Wärmestrahlung abgeschirmt, wodurch die Werkstücke nur eine kurze Übergangszone aufweisen, da der Strahlungsschirm aus nur wenigen und darüber hinaus sehr dünnen Schichten besteht.

Um bei der Verwendung eines Strahlungsschirmes mit einer Oberfläche aus Graphit oder CFC ein Aufkohlen durch einen Kontakt zwischen metallischem Werkstück und der Oberfläche des Strahlungsschirms zu verhindern, weist das Lochmaß des Strahlungsschirmes zur Aufnahme der Werkstücke einen größeren Durchmesser auf als das Lochmaß der Grundplatte.

Zur Befestigung des Strahlungsschirmes an der Grundplatte wird vorgeschlagen, ein Material zu verwenden, das beim Kontakt mit Graphit oder CFC nicht aufkohlt. Als geeignete Materialien für diese Befestigungselemente haben sich beispielsweise Molybdän und Tantal erwiesen.

Schließlich wird vorgeschlagen, daß die unter der Grundplatte angeordnete Bodenplatte höhenverstellbar angeordnet ist, um bei verschieden langen Werkstücken die Ubergangszone zwischen gehärtetem Arbeitsbereich und nicht gehärtetem Einspannbereich an der gewünschten Stelle einstellen zu können.

Ein Ausführungsbeispiel einer erfindungsgemäßen Halterung zur partiellen Wärmebehandlung von Werkzeugen wird nachfolgend anhand der Zeichnung beschrieben. In dieser zeigt:
- Fig. 1: einen ausschnittweisen Längsschnitt durch eine Ofenkammer mit einer erfindungsgemäßen Halterung und
- Fig. 2: einen vergrößerten Querschnitt durch eine erfindungsgemäße Halterung entlang der Schnittlinie II-II gemäß Fig. 1.

Fig. 1 zeigt eine Ofenkammer 1 eines Vakuumkammerofens, welche nach außen mit einer Isolierung 2 versehen ist und im Inneren über Heizelemente 3 beheizt wird. In der Ofenkammer 1 befindet sich eine Halterung 4 zur Aufnahme von Werkstücken 5, die in der Ofenkammer 1 einer partiellen Wärmebehandlung unterzogen werden sollen.

Die Halterung 4 zur Aufnahme der Werkstücke 5 besteht aus einem Grundgestell 6, einer Bodenplatte 7 und einer mit Bohrungen 8 versehenen Grundplatte 9. Die Werkstücke 5 sind so in die Halterung 4 eingesetzt, daß sie mit einem nicht zu härtenden Einspannbereich 10 auf der Bodenplatte 7 aufstehend von der Bohrung 8 der Grundplatte 9 geführt werden und mit ihrem zu härtenden Arbeitsbereich 11 in die beheizbare Ofenkammer 1 hineinragen.

Um die Grundplatte 9 gegenüber der Ofenkammer 1 zu isolieren, weist die Grundplatte 9 auf der der Ofenkammer 1 zugewandten Seite einen Strahlungsschirm 12 auf, dessen Oberfläche 13 so beschaffen ist, daß sie die auftreffende Wärmestrahlung zuerst absorbiert und anschließend wieder zur Ofenkammer 1 hin emittiert, wodurch eine homogene Temperaturverteilung in der Ofenkammer 1 ermöglicht wird.

Fig. 2 zeigt einen vergrößerten Querschnitt durch die Grundplatte 9 mit einem darauf angeordneten Strahlungsschirm 12. Bei diesem Ausführungsbeispiel ist der Strahlungsschirm mehrlagig ausgebildet. Unter der Schicht 14 mit der den großen Wärmeemissionsfaktor aufweisenden Oberfläche 13 sind drei weitere Schichten 15 mit einem jeweils sehr kleinen Wärmeemissionsfaktor angeordnet. Die einzelnen Schichten 15 sind durch Isolierspalte 16 voneinander getrennt, welche durch ein welliges Verlegen der Schichten 15 erzeugt werden. Die einzelnen Schichten 15 liegen in diesem Fall nur an einzelnen Berührungsstellen 17 aufeinander, so daß keine Wärmeleitung zwischen den einzelnen Schichten 15 stattfinden kann.

Um einen dauerhaften Halt zwischen dem Strahlungsschirm und der Grundplatte 9 auch bei der hohen mechanischen Belastung während der Gasabschreckung zu gewährleisten, sind Befestigungselemente 18 vorgesehen, die den Strahlungsschirm 12 mit der Grundplatte 9 verbinden.

Beim Betrieb des Vakuumkammerofens erhitzen die Heizelemente 3 die Ofenkammer 1 auf die Betriebstemperatur von etwa 1.200°. Um im Werkstück 5 eine möglichst kurze Übergangszone zwischen zu härtendem Arbeitsbereich 11 und nicht zu härtendem Einspannbereich 10 zu erhalten ist es wichtig, daß sich die Grundplatte 9 der Halterung 4, welche das Werkstück 5 führt nicht zu stark erwärmt, damit der von der Grundplatte 9 geführte Einspannbereich 10 nicht bis auf die Umwandlungstemperatur erwärmt wird. Zur Isolierung der Grundplatte 9 gegenüber der Wärmestrahlung in der Ofenkammer 1 ist die Grundplatte 9 ofenkammerseitig mit einem Strahlungsschirm 12 versehen. Der Strahlungsschirm 12 verhindert ein übermäßiges Erwärmen der Grundplatte 9 und somit des in der Grundplatte 9 geführten Einspannbereiches 10 des Werkstückes 5. Aufgrund des Aufbaus des Strahlungsschirmes 12 aus einer oder mehreren dünnen Folien bestehenden Schichten 14, 15 ist es möglich, daß die Ubergangszone im Werkstück 5 sehr klein ist. Zum Einstellen der genauen Lage der Übergangszone zwischen Einspannbereich 10 und Arbeitsbereich 11 verschieden langer Werkstücke 5 ist die Bodenplatte 7 höhenverstellbar in dem Grundgestell 6 der Halterung 4 angeordnet.

### Bezugszeichenliste:

- 1: Ofenkammer
- 2: Isolierung
- 3: Heizelement
- 4: Halterung
- 5: Werkstück
- 6: Grundgestell
- 7: Bodenplatte
- 8: Bohrung
- 9: Grundplatte
- 10: Einspannbereich
- 11: Arbeitsbereich
- 12: Strahlungsschirm
- 13: Oberfläche
- 14: Schicht (obere)
- 15: Schicht (untere)
- 16: Isolierspalt
- 17: Berührungspunkt
- 18: Befestigungselement

## Patentansprüche

1. Halterung zur partiellen Wärmebehandlung von einen Einspannbereich und einen Arbeitsbereich aufweisenden Werkzeugen, insbesondere Bohrern, in Öfen, insbesondere Vakuumkammeröfen mit Druckgasabschreckung, wobei die Werkzeuge auf einer Bodenplatte (7) aufstehend von einer gelochten Grundplatte (9) geführt werden und die Grundplatte (9) zu der Ofenkammer (1) hin mit einem Strahlungsschirm (12) versehen ist,
**dadurch gekennzeichnet,**
daß die der Ofenkammer (1) zugewandten Seite Oberfläche (13) des Strahlungsschirmes (12) einen Emissionsfaktor für Wärmestrahlung von 0,8 bis 1,0 aufweist und daß der Strahlungsschirm (12) direkt auf der Grundplatte (9) angeordnet ist.

2. Halterung nach Anspruch 1, dadurch gekennzeichnet, daß der Strahlungsschirm (12) mehrlagig aufgebaut ist, daß die Oberfläche (13) einer der Ofenkammer (1) zugewandten Schicht (14) einen Emissionsfaktor für Wärmestrahlung von 0,8 bis 1,0, vorzugsweise 0,9 aufweist und daß untere Schichten (15) einen niedrigen Emissionsfaktor für Wärmestrahlung von 0,03 bis 0,3 aufweisen.

3. Halterung nach einem der Ansprüche 1 oder 2, dadurch gekennzeichnet, daß die der Ofenkammer (1) zugewandte Schicht (14) des Strahlungsschirmes (12) aus poliertem Metall, Graphit oder carbonfaserverstärktem Graphit (CFC) besteht.

4. Halterung nach einem der Ansprüche 1 oder 2, dadurch gekennzeichnet, daß die der Ofenkammer (1) zugewandte Schicht (14) des Strahlungsschirmes (12) eine Schichtdicke von 0,5 bis 2,5 mm aufweist.

5. Halterung nach Anspruch 2, dadurch gekennzeichnet, daß die unteren Schichten (15) des mehrlagigen Strahlungsschirmes (12) als dünne Metallbleche oder Metallfolien ausgebildet sind.

6. Halterung nach Anspruch 5, dadurch gekennzeichnet, daß die unteren Schichten (15) des mehrlagigen Strahlungsschirmes (12) eine Schichtdicke von 0,03 bis 0,5 mm aufweisen.

7. Halterung nach Anspruch 2, dadurch gekennzeichnet, daß zwischen den unteren Schichten (15) des mehrlagigen Strahlungsschirmes (12) Isolierspalte (16) oder Isolierschichten angeordnet sind.

8. Halterung nach Anspruch 7, dadurch gekennzeichnet, daß .die Isolierschichten aus Keramikmaterial bestehen.

9. Halterung nach Anspruch 7, dadurch gekennzeichnet, daß die Isolierspalte (16) dadurch entstehen, daß die unteren Schichten (15) nur an einzelnen Berührungspunkten (17) aufeinander aufliegen.

10. Halterung nach Anspruch 2, dadurch gekennzeichnet, daß das Material der unteren Schichten (15) einen Sättigungsdampfdruck aufweist, der niedriger ist als der Arbeitsdruck des Ofens.

11. Halterung nach Anspruch 2, dadurch gekennzeichnet, daß die unteren Schichten (15) aus Nickel oder Nickellegierungen bestehen.

12. Halterung nach Anspruch 11, dadurch gekennzeichnet, daß als Nickellegierungen für die unteren Schichten (15) Chrom-Nickellegierungen oder Kupfer-Nickellegierungen (Monel) verwendet werden.

13. Halterung nach Anspruch 2, dadurch gekennzeichnet, daß der Strahlungsschirm (12) aus einer oberen Schicht (14) und drei unteren Schichten (15) besteht.

14. Halterung nach Anspruch 13, dadurch gekennzeichnet, daß die unteren Schichten (15) aus Nickel, Kupfer und Aluminium bestehen.

15. Halterung nach Anspruch 1, dadurch gekennzeichnet, daß die Durchmesser von Bohrungen (8) zur Aufnahme von Werkstücken (5) im Strahlungsschirm (12) größer sind als die Durchmesser der Bohrungen (8) in der Grundplatte (9).

16. Halterung nach Anspruch 1, dadurch gekennzeichnet, daß der Strahlungsschirm (12) mittels eines Befestigungselementes (18) mit der Grundplatte (9) verbunden ist.

17. Halterung nach Anspruch 16, dadurch gekennzeichnet, daß das Befestigungselement (18) aus Molybdän oder Tantal besteht.

18. Halterung nach Anspruch 1, dadurch gekennzeichnet, daß die Bodenplatte (7) höhenverstellbar in einem Grundgestell (6) angeordnet ist.

## Claims

1. Holding means for the partial heat treatment of tools having a clamping region and a work region, especially drills, in furnaces, especially vacuum chamber furnaces with pressurised gas cooling, wherein the tools standing up on a bottom plate (7) are guided by a perforated base plate (9) and the base plate (9) is provided with a radiation screen (12) screening it from the furnace chamber (1),
characterised in that the side of the surface (13) of the radiation screen (12) facing the furnace chamber (1) has a high emission factor for heat radiation of 0,8 to 1,0 and that the radiation screen (12) is arranged directly on the base plate (9).

2. Holding means according to claim 1,
characterised in that the radiation screen (12) is composed of several layers, that the surface (13) of one of the layers (14) facing the furnace chamber (1) has an emission factor for heat radiation of 0,8 to 1,0, preferably 0,9 and that lower layers (15) have a lower emission factor for heat radiation of 0,03 to 0,3.

3. Holding means according to one of the claims 1 or 2, characterised in that the layer (14) of the radiation screen (12) facing the furnace chamber (1) consists of polished metal, graphite or carbon fibre reinforced graphite (CFC).

4. Holding means according to one of the claims 1 or 2,
characterised in that the layer (14) of the radiation screen (14) facing the furnace chamber (1) has a thickness of 0,5 to 2,5 mm.

5. Holding means according to claim 2,
characterised in that the lower layers (15) of the multi-layer radiation screen (12) are constructed of thin sheet metal or metal foil.

6. Holding means according to claim 5,
characterised in that the lower layers (15) of the multi-layer radiation screen (12) have a layer thickness of 0,03 to 0,5 mm.

7. Holding means according to claim 2,
characterised in that between the lower layers (15) of the multi-layer radiation screen (12) are arranged insulation gaps (16) or insulation layers.

8. Holding means according to claim 7,
characterised in that the insulation layers consist of ceramic material.

9. Holding means according to claim 7,
characterised in that the insulation gaps (16) are produced as a result of the fact that the lower layers (15) rest on top of each other only at particular contact points (17).

10. Holding means according to claim 2,
characterised in that the material of the lower layers (15) has a saturated steam pressure which is lower than the operating pressure of the furnace.

11. Holding means according to claim 2,
characterised in that the lower layers (15) consist of nickel or nickel alloys.

12. Holding means according to claim 11,
characterised in that for the lower layers (15) chromium-nickel alloys or copper-nickel alloys (Monel) are used in place of the nickel alloys.

13. Holding means according to claim 2,
characterised in that the radiation screen (12) consists of an upper layer (14) and three lower layers (15).

14. Holding means according to claim 13,
characterised in that the lower layers (15) consist of nickel, copper and aluminium.

15. Holding means according to claim 1,
characterised in that the diameter of the drillings (8) for receiving the workpieces (5) in the radiation screen (12) are larger than the diameters of the drillings (8) in the base plate (9).

16. Holding means according to claim 1,
characterised in that the radiation screen (12) is connected to the base place (9) by means of a fastening element (18).

17. Holding means according to claim 16,
characterised in that the fastening element (18) consists of molybdenum or tantalum.

18. Holding means according to claim 1,
characterised in that the base plate (7) is arranged height adjustably in a base frame (6).

## Revendications

1. Support pour le traitement thermique partiel d'outils présentant une zone de serrage et une zone de travail, en particulier de forets, dans des fours, en particulier dans des fours à chambre à vide avec trempe en milieu gazeux sous pression, les outils étant guidés par une plaque de base perforée (9) en étant posés debout sur une plaque de fond (7), et la plaque de base (9) étant munie, en direction de la chambre de four (1), d'un écran anti-rayonnement (12), caractérisé en ce que la surface (13) de l'écran anti-rayonnement (12) tournée vers la chambre de four (1) présente un facteur d'émission du rayonnement thermique de 0,8 à 1,0, et en ce que l'écran anti-rayonnement (12) est disposé directement sur la plaque de base (9).

2. Support selon la revendication 1, caractérisé en ce que l'écran anti-rayonnement (12) présente une structure multicouche, en ce que la surface (13) d'une couche (14) tournée vers la chambre de four (1) présente un facteur d'émission du rayonnement thermique de 0,8 à 1,0, de préférence de 0,9, et en ce que les couches inférieures (15) présentent un facteur d'émission du rayonnement thermique aussi bas que possible de 0,03 à 0,3.

3. Support selon l'une des revendications 1 ou 2, caractérisé en ce que la couche (14) de l'écran anti-rayonnement (12) tournée vers la chambre de four (1) est constituée de métal poli, de graphite ou de graphite renforcé aux fibres de carbone.

4. Support selon l'une des revendications 1 ou 2, caractérisé en ce que la couche (14) de l'écran anti-rayonnement (12) tournée vers la chambre de four (1) présente une épaisseur de 0,5 à 2,5 mm.

5. Support selon la revendication 2, caractérisé en ce que les couches inférieures (15) de l'écran anti-rayonnement multicouche (12) sont conçues sous la forme de tôles métalliques minces ou de feuilles métalliques.

6. Support selon la revendication 5, caractérisé en ce que les couches inférieures (15) de l'écran anti-rayonnement multicouche (12) présentent une épaisseur de 0,03 à 0,5 mm.

7. Support selon la revendication 2, caractérisé en ce que des intervalles isolants (16) ou des couches isolantes sont disposés entre les couches inférieures (15) de l'écran anti-rayonnement multicouche (12).

8. Support selon la revendication 7, caractérisé en ce que les couches isolantes sont constituées de matériau céramique.

9. Support selon la revendication 7, caractérisé en ce que les intervalles isolants (16) sont créés par le fait que les couches inférieures (15) ne reposent les unes sur les autres qu'au niveau de points de contact isolés (17).

10. Support selon la revendication 2, caractérisé en ce que le matériau des couches inférieures (15) présente une pression de vapeur de saturation qui est inférieure à la pression de fonctionnement du four.

11. Support selon la revendication 2, caractérisé en ce que les couches inférieures (15) sont constituées de nickel ou d'alliages de nickel.

12. Support selon la revendication 11, caractérisé en ce que les alliages de nickel utilisés pour les couches inférieures (15) sont des alliages nickel-chrome ou des alliages nickel-cuivre (monel).

13. Support selon la revendication 2, caractérisé en ce que l'écran anti-rayonnement (12) est constitué d'une couche supérieure (14) et de trois couches inférieures (15).

14. Support selon la revendication 13, caractérisé en ce que les couches inférieures (15) sont constituées de nickel, de cuivre et d'aluminium.

15. Support selon la revendication 1, caractérisé en ce que le diamètre des perçages (8) pratiqués dans l'écran anti-rayonnement (12) pour recevoir des pièces (5) est supérieur au diamètre des perçages (8) pratiqués dans la plaque de base (9).

16. Support selon la revendication 1, caractérisé en ce que l'écran anti-rayonnement (12) est relié à la plaque de base (9) au moyen d'un élément de fixation (18).

17. Support selon la revendication 16, caractérisé en ce que l'élément de fixation (18) est réalisé en molybdène ou en tantale.

18. Support selon la revendication 1, caractérisé en ce que la plaque de fond (7) est disposée dans un bâti (6) avec une possibilité de réglage en hauteur.
